# EUROPÄISCHE PATENTANMELDUNG

(11) **EP 4 617 163 A1**
(43) Veröffentlichungstag der Anmeldung: **17.09.2025**
(21) Anmeldenummer: 25159792.8
(22) Anmeldetag: 25.02.2025
(51) Int. Cl.: B63B 32/60, B63B 32/64

(54) **SURFBOARD-FINNE**

(30) Priorität: 29.02.2024 DE 102024105789
(71) Anmelder: Bock, Florian, 78234 Engen (DE)
(72) Erfinder: Bock, Florian, 78234 Engen (DE); Mettler, Timon, 8717 Benken (CH); Dittrich, Jan, 78462 Konstanz (DE)
(74) Vertreter: Grünecker Patent- und Rechtsanwälte PartG mbB

(57) **Zusammenfassung**

Finne für ein Surfboard mit einem Finnenelement, welches an seinem oberen Ende ein Verbindungselement aufweist, zur Verbindung der Finne mit einem Finnensystem eines Boards und einer Tragfläche, die senkrecht zum Finnenelement ausgerichtet ist und sich im unteren Drittel des Finnenelements, vorzugsweise an seinem unteren Ende befindet und bei Umströmung durch Wasser Auftrieb erzeugt.

## Beschreibung

Die vorliegende Erfindung betrifft eine verbesserte Finne für ein Surfboard.

Wellenreiten, Kiten, Windsurfen und SUPs erfreuen sich stetig wachsender Beliebtheit. Der neuste Trend betrifft dabei die sogenannten Foils, die insbesondere im Bereich Windsurfen Anwendung finden und während der Fahrt das Surfbrett aus dem Wasser heben, wodurch eine Gleitfahrt auf dem aus Front- und Heckflügel bestehenden Foil erreicht wird. Physikalisch ist dies mit dem bei Flugzeugen genutzten Bernoulli-Effekt zu erklären.

Trotz dieser rasanten Entwicklungen ist das klassische Surfboard zum Wellenreiten seit den Sechzigerjahren praktisch unverändert geblieben, sieht man von verbesserten Brettmaterialen und Board-Shapes ab. Nach wie vor besteht dieses aus einem relativ kleinen Board, das den Surfer im statischen Zustand nicht voll trägt und somit beim Warten auf die Welle vom Gewicht des Surfers weitgehend unter Wasser gedrückt wird, sowie aus einer oder mehreren Finnen am Heck des Surfboards, über die die Fahreigenschaften wie Drehfreudigkeit etc. eingestellt werden können.

Wellenreiten gilt als die schwierigste und körperlich anstrengendste Disziplin. Insbesondere das Hinauspaddeln durch sich brechende Wellen sowie das Anpaddeln einer Welle und der sogenannte Take-off stellen Surfer anfänglich vor große Herausforderungen.

Es ist daher die Aufgabe der vorliegenden Erfindung ein Surfboard dahingehend zu verbessern, dass insbesondere das Anpaddeln einer Welle erleichtert wird.

Dies Aufgabe wird durch den Gegenstand der unabhängigen Ansprüche gelöst. Bevorzugte Ausgestaltungen sind Gengenstand der Unteransprüche.

Der Erfindung liegt die Erkenntnis zugrunde, dass die gewünschte Verbesserung über eine Veränderung des Finnendesigns erreichbar ist. Insbesondere liegt der Erfindung die Erkenntnis zugrunde, dass eine Finnenvorrichtung mit Tragflächen die klassische Finne ersetzen kann und dabei zu stark verbesserten Anpaddel- oder Angleit-Eigenschaften des Boards führen kann, ohne sich spürbar negativ auf das Fahrverhalten während des Abreitens von Wellen auszuwirken.

Die erfindungsgemäße Finne führt zu einem leichteren Anpaddeln, indem aufgrund des Anstellwinkels der Tragfläche sowie des Bernoulli-Effekts das Heck des Surfboards während des Paddelvorgangs einen Auftrieb erfährt. Dieser Effekt ist dabei beim Anpaddeln einer Welle aufgrund des zusätzlichen Wellenschubs und der entsprechend erhöhten Geschwindigkeit größer als beim Hinauspaddeln gegen die Wellen. Dies macht es insbesondere ungeübten und älteren Surfern leichter, die notwendige Geschwindigkeit für einen erfolgreichen Take-off zu erreichen.

Damit der zusätzliche Heckauftrieb aufgrund der Tragfläche sich während des Abreitens einer Welle nicht negativ im Sinne von Instabilitäten bemerkbar macht, sind die Flügel vorzugsweise so ausgestaltet, dass der Auftrieb im Zustand starker Heckbelastung und entsprechender Schrägstellung des Brettes deutlich höher ausfällt, als während der Fahrt, wenn das Gewicht des Fahrers weiter nach vorne verlagert ist und das Brett wieder ausgeglichen bzw. waagrecht im Wasser liegt.

Dieser Effekt wirkt auch unterstützend nach jedem Turn in der Welle, wo der Fahrer zunächst sein Gewicht nach hinten verlagert hatte, um den Turn einzuleiten, und nun wieder Geschwindigkeit für den nächsten Turn aufnehmen muss. Der Geschwindigkeitsaufbau wird verkürzt, da gerade in der ersten Phase nach dem Turn, wo sich das Gewicht des Fahrers noch weiter hinten auf dem Board befindet, der oben beschriebene Effekt für zusätzlichen Auftrieb sorgt, die Bremswirkung durch das Eintauchen des Hecks somit zeitlich verkürzt werden kann. Sobald der Fahrer sein Gewicht dann wieder weiter mittig auf dem Board zentriert hat, führt das Flügeldesign dazu, dass der Auftrieb wieder deutlich abnimmt und sich somit nicht störend auf einen ruhigen Lauf des Boards oder die Drehfreudigkeit auswirkt.

Anders als bei den sogenannten Foils geht es also gerade nicht darum, dass das Board aus dem Wasser gehoben wird und eine Fahrt nur auf den Foils erfolgt. Stattdessen soll das Fahrverhalten des klassischen Surfboards praktisch nicht beeinträchtigt werden, sondern nur die Aufnahme von Geschwindigkeit beim Anpaddeln und nach Turns verbessert werden.

Die erfindungsgemäße Finne stellt selbst die eigentliche Finne des Surfboards dar und lässt sich vorzugsweise in die am Markt üblichen Finnensysteme einfach und schnell montieren. Bekannte Finnensysteme sind dabei FSC I & II, US-Box, Future, Powerbox, Slotbox, Starbox, Tuttlebox um nur die wichtigsten aufzuzählen.

Auch ist die Größe und das Gewicht der erfindungsgemäßen Finne weiterhin vergleichbar zu herkömmlichen Finnen. Die Verletzungsgefahr ist aufgrund der runden Formen des Designs dabei geringer als bei den klassischen, relativ spitz zulaufenden Finnen.

Das Foil eines Windsurfboards ist dagegen deutlich länger und schwerer und verändert den Charakter eines Boards völlig. Ein derartiges Foil ersetzt keine Finne und stellt selbst keine Finne im engeren Sinne dar, sondern schafft eine neue Board-Klasse, die völlig andere dynamische Fahreigenschaften aufweist, als ein Surfboard ohne Foil.

Ziel der vorliegenden Erfindung ist es einen Finnenersatz für den Massenmarkt bereitzustellen, der für den Fahrer zu keiner wahrnehmbaren Veränderung seines Wellenreitbretts führt, weder im Handling noch in Bezug auf die Fahreigenschaften, abgesehen von der erwähnten verbesserten Geschwindigkeitsaufnahme.

Das geringe Gewicht und die geringe Größe der erfindungsgemäßen Vorrichtung führen daneben zu moderaten Herstellungskosten und somit zu einer echten Alternative gegenüber klassischen Finnen.

Vorteilhaft ist darüber hinaus, dass das Board mit der montierten Finne oder den mehreren montierten Finnen aufgrund der Tragfläche am Ende der Finne stabil auf einem planen Untergrund stehen kann, was insbesondere bei Boards mit nur einer klassischen Finne nicht der Fall ist.

Vorzugsweise befindet sich der Flügel oder die Tragfläche ganz unten an der Finne und bildet deren Abschluss. Das die Tragfläche haltende Finnenelement steht senkrecht auf dieser Tragfläche und wird mit seinem oberen Ende in einen Finnenkasten eines Surfboards montiert.

Dies führt vorzugsweise zu einem T-Shape der Finne, insbesondere wenn die Länge des Finnenelements in etwa der Länge der Tragfläche entspricht.

Die Tragfläche muss jedoch nicht ganz unten am Finnenelement vorgesehen sein, sondern kann auch etwas höher liegen. In jedem Fall sollte sie sich aber im unteren Drittel des Finnenelements befinden, da Tests ergeben haben, dass dies zu einem besseren Fahrverhalten führt.

Die Tragfläche kann zweigeteilt sein und sich zu jeder der beiden Seiten des Finnenelements erstrecken. Bevorzugt ist sie jedoch einteilig ausgebildet und bildet den unteren Abschluss des Finnenelements. Weiter ist bevorzugt, dass die gesamte Finne aus als ein einziges Bauteil gefertigt ist, um die nötige Stabilität aufzuweisen und ein kompaktes Design zu ermöglichen.

Vorzugsweise sind weiterhin Strömungskanäle in der Tragfläche vorgesehen, die die ankommende Strömung führen und das Laufverhalten verbessern. Diese Kanäle sind insbesondere in die Oberfläche der Tragfläche integriert, können aber auch auf der Unterseite vorgesehen sein. Die Kanäle auf der Oberseite laufen von vorne nach hinten vorzugsweise aufeinander zu, was in Tests das Laufverhalten positiv beeinflusst hat. Die Kanäle auf der Unterseite können dagegen parallel zum Finnenelement verlaufen.

Vorzugsweise lässt sich die Tragfläche in ihrer Neigung (Pitch) zur Strömung einstellen oder es werden einteilige Varianten mit bestimmten Anstellwinkeln angeboten. In Test hat sich ein Anstellwinkel von 4 Grad als günstig erwiesen. Grundsätzlich sollte der Winkel zwischen 0 - 25 Grad betragen. Durch diese Feinjustierung lässt sich der Auftrieb in den verschiedenen Phasen des Surfens und in Abhängigkeit des Fahrergewichts, der Boardlänge und der Wellenform ideal einstellen.

Weitere bevorzugte Ausgestaltungen sind Gegenstand der Unteransprüche.

Im Folgenden werden Ausführungsformen anhand von Zeichnungen näher beschrieben, dabei zeigen:
Figur 1 eine perspektivische Ansicht einer Ausführungsform der erfindungsgemäßen Finne,
Figur 2 eine Draufsicht auf die Ausführungsform von Figur 1,
Figur 3 eine Ansicht der erläuterten Ausführungsform von vorne,
Figur 4 eine Illustration zur Erläuterung von Designunterschieden bei Verwendung von drei Finnen auf einem Surfboard,
Figur 5 eine weitere Ausführungsform einer erfindungsgemäßen Finne, und
Figur 6 ein Surfboard mit einer montierten Ausführungsform einer erfindungsgemäßen Finne.

Figur 1 zeigt eine Ausführungsform der erfindungsgemäßen Finne 1. Die Finne weist ein Finnen-Element 2 sowie eine aus zwei symmetrischen Hälften 3a und 3b bestehende Tragfläche 3 auf. Am oberen Ende des Finnen-Elements 2 befindet sich ein Verbindungselement 4, bei dem es sich in der gezeigten Ausführungsform um einen sogenannten FCS-Verbindungskontakt handelt. FCS-Verbindungskontakte stellen eine der gängige Varianten zur Verbindung von Finnen mit Surfboards dar. Selbstredend kann dieses Verbindungselement kompatibel zu jedem beliebigen etablierten Finnensystem ausgeführt sein.

Deutlich zu erkennen ist, dass die Tragfläche oder der Tragflügel im vorderen Bereich ein stark ansteigendes Profil 5 aufweist, also verdickt ist und sich zum hinteren Teil hin wieder abflacht. Das Profil entspricht im Wesentlichen dem einer Flugzeugtragfläche. Durch die Krümmung im oberen Bereich verlängert sich der Weg für die Strömung im Gegensatz zur Unterseite, wodurch sich basierend auf dem Bernoulli-Gesetz eine Kraft nach oben ergibt, die zu Auftrieb führt. Die Tragfläche 3 steht im senkrecht zu der Hauptebene des Finnen-Elements 2, ähnlich zu einem auf dem Kopf stehenden Spoiler. Das Finnen-Element ist ähnlich einer herkömmlichen Finne designt und weist entsprechend im hinteren Bereich einen konkaven Bogen 6 auf, der sich strömungstechnisch als günstig darstellt. Bei der gezeigten Ausführungsform ist die Länge des Finnen-Elementes von vorne nach hinten etwa so lang wie die Länge des Tragflügels 3 (Länge bedeutet hier die Dimension in Richtung der Längsachse des Boards nach Einbau der Finne), wobei der Tragflügel 3 vorne und hinten geringfügig überstehen kann. Ein derart lang gezogenes Finnenelement, das sich hier von herkömmlichen schlankeren Finnen unterscheidet, hat sich in Verbindung mit der Tragfläche als strömungstechnisch günstig erwiesen. Zudem wird hierdurch die Stabilität und das Design verbessert. Die Breite des Flügels ( analog zur Boardbreite nach Einbau der Finne in das Board) entspricht bei dieser Variante in etwa seiner Länge, wodurch die Tragfläche annähernd quadratisch ist. Auch die Höhe (also die Länge des Finnenelements vom Finnenkasten nach unten gemessen) des Finnenelements ist in diesem Bereich gehalten, was insgesamt zu einem "würfelähnlichen" Design führt.

Typische und bevorzugte Designs sind in Bezug auf Länge/Breite/Höhe (jeweils in mm):
Version L: 100/100/100
Version M: 100/70/70
Version S: 100/50/70
Version XS: 70/20/50

Erkennbar sind die Finnen in ihrer Höhe vergleichbar mit handelsüblichen Finnen ausgeführt.

Das Verhältnis von Länge/Breite der Tragfläche liegt im Bereich von 1- 2,5, wobei ein Verhältnis nahe an 1 bevorzugt ist.

Das Verhältnis von Höhe zu Länge liegt vorzugsweise im Bereich von 1 - 0,7.

Der Tragflügel 3 weist auf seiner Oberseite einen Kanal 7 auf, der von vorne nach hinten in Richtung des Finnen-Elements verläuft. Die beiden oberen Kanäle beschreiben somit in etwa ein V. Derartige Kanäle führen zu einer Verbesserung der laminaren Strömung und vermeiden Verwirbelungen. Derartige Kanäle können sich auch auf der Unterseite des Tragflügels befinden, sodass dann insgesamt 4 derartige Kanäle pro Finne vorhanden sind, wobei die unteren Kanäle auch parallel zum Finnenelement verlaufen können.

Strömungstests haben ergeben, dass insbesondere die Kombination derartiger Kanäle zusammen mit dem gezeigten Flügelprofil und einem Finnen-Element 6, das etwa die Länge des Flügels aufweist, zu einem besonders günstigen Strömungsverhalten führt. Der Flügel 3 ist wie gezeigt, vorzugsweise am unteren Ende des Finnen-Elements angeordnet, sodass die gesamte Finne eine T-Form aufweist.

Vorzugsweise ist die gesamte Finne als ein Teil ausgebildet und kann im Druckverfahren, im Spritzgussverfahren oder im Laminatverfahren hergestellt werden. Der Flügel 3 steht senkrecht zur Hauptebene des Finnen-Elements 2, kann aber nach vorne in einem Winkel angestellt sein, d.h. nach vorne ansteigen. Ein Winkel von 4° hat sich dabei als günstig herausgestellt, grundsätzlich sollte dieser Winkel zwischen 0° und 25° betragen.

Figur 2 zeigt eine Draufsicht auf die Ausführungsform der Finne gemäß Figur 1 und zeigt insbesondere den Verlauf der Kanäle 7 zu beiden Seiten des Finnen-Elements 2. Das Finnen-Element 2 wird während der Fahrt von links nach rechts umströmt, entsprechend ist der vordere Teil 8 des Finnen-Elements rund ausgebildet, damit wenig Wasserwiderstand auftritt. Die Gesamtbreite des Flügels beträgt in dieser Ausführungsform 100 mm. Ersichtlich ist der Flügel annähernd quadratisch ausgebildet.

Figur 3 zeigt den Flügel nochmals in Draufsicht und zeigt insbesondere zusätzlich Kanäle 9 die auf der Unterseite des Flügels verlaufen. Ersichtlich ist die Höhe des Finnen-Elements 2 ebenfalls im Bereich weniger Zentimeter, in der gezeigten Ausführungsform entspricht diese Höhe in etwa der Breite.

Dies unterscheidet die erfindungsgemäße Finne von sogenannten Foils die Höhen im Bereich von 70 cm - 100 cm aufweisen. Foils sollen ein Surfbrett komplett aus dem Wasser heben, um ein Gleitfahrt nur auf dem Foil zu ermöglichen. Die erfindungsgemäße Finne soll dagegen nur etwas Auftrieb beim Anpaddeln verursachen, ansonsten das Fahrverhalten eines Surfboards aber nicht verändern.

Surfboards weisen häufig drei derartige Finnen auf, wobei manche Fahrer eine einzelne Finne bevorzugen. Für den Fall, dass drei Finnen verwendet werden, können sich die zwei Außenfinnen in ihrer Größe und Form typischerweise etwas von der Mittelfinne unterscheiden. Dabei ist die Mittelfinne die größte Finne und die zwei Außenfinnen sind in ihrer Form gegenüber der Mittelfinne gespiegelt.

Die Finnen sind in einer Ausführungsform aus aus Carbonfaserverbundstoffen, vorzugsweise aus PA12 oder PETG jeweils mit Carbonfaser-Anteil gefertigt.

Figur 4 zeigt entsprechend den Verlauf des Finnen-Elements 2 für eine Mittelfinne sowie bei einer links und rechts eingesetzten Finne. Es ist ersichtlich, dass die linken und rechten Finnen im Profil des Finnenelements nicht gleich sind, sondern jeweils speziell für die entsprechende Seite ausgelegt sind.

Figur 5 zeigt eine alternative Ausführungsform der erfindungsgemäßen Finne. Diese Ausführungsform weist keine Kanäle auf und die Länge des Flügels überragt nach hinten die Länge des Finnen-Elements. Diese Ausführungsform kann insbesondere dann zur Anwendung kommen, wenn die Tragflächen mit Schrauben an das Finnenelement befestigt werden.

Figur 6 zeigt ein Surfboard mit einer eingesetzter Ausführungsform der Finne, wobei hier nur eine Finne gezeigt ist. Es ist jedoch auch die Verwendung von 2, 3 oder 4 Finnen möglich. Das Surfboard wird auch bei hoher Geschwindigkeit von der Finne nicht aus dem Wasser gehoben, anders als dies bei den sogenannten Foils der Fall ist.

Das klassische Foil besteht aus einem Frontflügel und einem Heckflügel, auch Stabilizer (Stabilisator) genannt. Verbunden sind beide durch eine sogenannte Fuselage. An dieser Fuselage ist ein Mast befestigt, der über eine Befestigungsplatte die Verbindung zum Board herstellt. Ein klassischer "Foilmast" ist in der Regel zwischen 70 cm und 110 cm hoch, das sogenannte "Frontwing" ist zwischen 850 cm und 950 cm groß und das "Backwing" misst zwischen 335 und 340 cm.

Dagegen weisen die vorliegenden Finnen vorzugsweise nur einen Flügel pro Finne auf, der für den Auftrieb sorgt. Sie benötigen keine Fuselage und lassen sich problemlos an jedes der drei weltweit verfügbaren Finnensysteme oder Finnenkästen für Surfboards montieren. Die erfindungsgemäßen Finnen oder Slide-Finnen verfügen vorzugsweise über vier sogenannte Channels -zwei oben und zwei unten, die durch eine spezielle Wasserdurchführung für zusätzlichen Auftrieb und Stabilisierung sorgen. Die Slide-Finnen können zwischen 8,5 und 9,5cm hoch, 10 und 12 cm lang und zwischen 10 und 12cm breit sein, je nach Können und Gewicht des Surfers. Dadurch sind sie nicht nur deutlich handlicher, sondern auch wesentlich leichter als klassische Foils.

Grundsätzlich entstehen zwei Auftriebe im Wasser. Zum einen statisch und zum anderen dynamisch. Der statische Auftrieb entsteht durch die Materialauswahl (geringere Dichte als Wasser). Der Hauptauftrieb (dynamisch) nutzt dagegen Effekte ähnlich wie dies bei Flugzeugflügeln der Fall ist, um den notwendigen Auftrieb zu erzeugen.

Dieser Auftrieb wird insbesondere durch das Anstellen des Flügels gegen die Strömung bei Belastung des Hecks eines Surfboards erreicht. Dies ist beim Anpaddeln automatisch gegeben, da ein Surfer in dieser Phase das Heck das Boards stärker belastet.

Ist der Take-Off geschafft und surft das Board auf der Welle ist die Gewichtsverteilung dagegen ausgeglichen und das erwähnte Anstellen verschwindet. Entsprechend verringert sich der Auftrieb, was beim normalen Surfen andernfalls als störend empfunden werden würde. Zusätzlich und aufgrund des Flügelprofiles komm es zu einem Auftrieb aufgrund des Bernoulli Effektes: durch die spezielle Geometrie der erfindungsgemäßen Slide-Finnen, fließt das Wasser oben schneller vorbei als unten. Hieraus resultiert eine Kraft nach oben. Diese zweite Auftriebskomponente ist schwächer als der durch das Anstellen bewirkte Auftrieb, was positiv ist, da dieser Auftrieb auch während der normalen Fahrt fortwirkt.

Durch Schrägstellung des Flügels können beide Effekte und die Phasen ihrer Wirkung beeinflusst werden. In Tests hat sich ein Anstellwinkel von 4 Grad als vorteilhaft erwiesen.

Eine Ausführungsform sieht hierzu die freie Einstellbarkeit des Anstellwinkels mittels einer Feststellvorrichtung vor. Der Flügel kann somit um eine Achse senkrecht zur Hauptebene des Finnenelements gedreht und feinjustiert werden.

Durch die zusätzlichen "Channels" (zu deutsch: Wasserkanäle), welche sich vorzugsweise auf den Oberflächen der Slide-Finnen befinden, wird die turbulente Strömung (beim Paddeln/Surfen) kanalisiert und in laminare Strömung umgewandelt. Hierdurch wird der Wasserwiderstand verringert und der Auftrieb erreicht ein optimales Verhältnis, was das Paddeln in die Welle, auch bei geringer Geschwindigkeit (ab ca. 5km/h) erleichtert.

Ein trainierter Surfer mit 80 kg und einem Brett mit 35 L Volumen kommt auf ca. 6-8 km/h beim Paddeln (ohne den Schub der Welle). Auch in dieser Phase unterstützt die erfindungsgemäße Finne aufgrund des Auftriebs den Surfer und macht langes Paddeln deutlich kraftsparender.

Der große Unterschied stellt sich aber insbesondere beim Anpaddeln einer Welle ein, wo die Geschwindigkeiten aufgrund des Wellenschubes höher sind. Dieses Anpaddeln dauert je nach Position des Surfers und seiner Kraft zwischen ca. 2 und ca. 10 Sekunden. Hierbei schiebt die Welle von hinten mit, was erfahrene Surfer je nach Größe der Welle auf bis zu 60 km/h beschleunigen kann.

In diesen Sekunden des Paddelns auf der Welle, muss die Spitze des Boards aus dem Wasser ragen, was durch das Verlagern des Gewichts nach hinten auf dem Brett erreicht wird, deshalb auch der Auftrieb am hinteren Teil des Surfboards. Ansonsten wird das Aufstehen auf das Brett unmöglich und der klassische Anfängerfehler, auch "nosedive" genannt verhindert das Surfen der Welle. Das Aufstehen wird durch ein nach unten drücken des Surfboards erreicht, bei welchem der Surfer gleichzeitig mit dem Runterdrückendes Brettes auf das Brett springt. Auch hier ist das Gewicht noch hinten auf dem Board zu platzieren, um genug Geschwindigkeit aufzubauen, sodass das Board vollständig aus dem Wasser kommt und auf der Welle in die Gleitphase eintritt.

Befindet sich das Board in der Gleitphase und der Surfer steht, so verlagert der Surfer sein Gewicht wieder nach vorne. Er ist nun schnell genug, denn er fährt die Welle herab. In dieser Phase liefert die Finne nur sehr geringen Auftrieb.

Sobald der Surfer wieder unten an der Welle angekommen ist und eine Kurve fährt (die Welle wieder hoch, auch "turn" genannt) verlagert er sein Gewicht wieder nach hinten, um das Board rumzureißen. Auch in dieser Phase unterstützen die erfindungsgemäßen Finnen den Surfer und er kann schneller wieder Geschwindigkeit aufbauen.

Ist das Surfboard in Gleitfahrt und verlagert der Surfer das Gewicht nach vorne, führt dies dazu, dass die Slide-Finnen nach "unten" zeigen, und einen leichten Abtrieb generieren können. Dieser Abtrieb kann durch das Design eingestellt werden und kann sich positiv auf die Fahreigenschaften auswirken.

Da die erfindungsgemäße Finne in einer Ausführungsform wahlweise einen starken Auftrieb (Heck belastet), einen schwachen Auftrieb (Board waagrecht/mittig belastet) und einen Abtrieb (Board vorne belastet) erzeugen kann, hat der Fahrer verbesserte Möglichkeiten zur Steuerung der Board-Geschwindigkeit, die herkömmliche Finnendesigns nicht bieten.

## Patentansprüche

1. Finne für ein Surfboard mit einem Finnenelement, welches an seinem oberen Ende ein Verbindungselement aufweist, zur Verbindung der Finne mit einem Finnensystem eines Boards und einer Tragfläche, die senkrecht zum Finnenelement ausgerichtet ist und sich im unteren Drittel des Finnenelements, vorzugsweise an seinem unteren Ende befindet und bei Umströmung durch Wasser Auftrieb erzeugt.

2. Finne nach Anspruch 1, wobei das Finnenelement und die Tragfläche als ein Bauteil ausgebildet sind.

3. Finne nach einem der vorherigen Ansprüche, wobei die Tragfläche sich zu beiden Seiten des Finnenelements symmetrisch erstreckt

4. Finne nach Anspruch 3, wobei in der Tragfläche mindestens 2 Strömungskanäle ausgebildet sind, vorzugsweise je ein Strömungskanal oben und unten auf jeder Seite der Tragfläche.

5. Finne nach einem der vorherigen Ansprüche, wobei die Finne aus Carbonfaserverbundstoffen, vorzugsweise aus PA12 oder PETG jeweils mit Carbonfaser-Anteil gefertigt ist.

6. Finne nach einem der vorherigen Ansprüche, wobei die Tragfläche so ausgebildet ist, dass sie im eingesetzten Zustand in ein Surfboard den maximalen Auftrieb liefert, wenn das Surfboard durch Belastung des Hecks schräg im Wasser liegt und der Auftrieb sich deutlich reduziert, wenn das Surfboard im Wesentlichen mittig belastet wird.

7. Finne nach einem der vorherigen Ansprüche, wobei die Tragfläche mindestens eine Länge aufweist die der Länge des Finnenelements entspricht.

8. Finne nach einem der vorherigen Ansprüche, wobei das Finnenelement in seinem Profil ähnlich zu einer herkömmlichen Finne ausgestaltet ist, jedoch eine Länge aufweist, die vergleichbar der Länge der Tragfläche ist.

9. Finne nach einem der vorherigen Ansprüche, wobei die Tragfläche in ihrer Neigung gegenüber dem Surfboard einstellbar ist, um dadurch das Auftriebsverhalten für unterschiedliche Belastungen einstellen zu können.

10. Finne nach Anspruch 9, wobei der Anstellwinkel im Bereich von 0-25 Grad einstellbar ist.

11. Finne nach einem der vorherigen Ansprüche, wobei die Tragfläche sowohl vorne als auch hinten die Ausdehnung des Finnen-Elements überragt.

12. Finne nach einem der vorherigen Ansprüche, wobei das Finnenelement eine Höhe aufweist, die handelsüblichen Surfbrettfinnen je nach Anwendung entspricht.

13. Finne nach einem der vorherigen Ansprüche, wobei in der Tragfläche ein Flügelprofil aufweist.

14. Finne nach Anspruch 1, wobei die Tragfläche nachträglich montierbar ist und in ihrem Anstellwinkel gegenüber der Strömung einstellbar ist.

15. Surfboard mit mindestens einer Finne nach einem der vorhergehenden Ansprüche.
